# FASCICULE DE BREVET EUROPEEN

(11) **EP 2 738 307 B1**
(45) Date de publication et mention de la délivrance du brevet: **31.01.2018**
(21) Numéro de dépôt: 13306632.4
(22) Date de dépôt: 28.11.2013
(51) Int. Cl.: D06N 5/00, E04D 3/40, B31F 1/07, B31F 1/32

(54) **Procédé de fabrication de faîtières en cellulose imprégnée de bitume, machines de fabrication**
Herstellungsverfahren von mit Bitumen imprägnierten Zellulosedachziegeln, und entsprechende Herstellungsmaschinen
Method for manufacturing ridge tiles made of bitumen-impregnated cellulose, manufacturing machines

(30) Priorité: 30.11.2012 FR 1261478
(43) Date de publication de la demande: 04.06.2014
(73) Titulaire: Onduline, 92300 Levallois Perret (FR)
(72) Inventeur: Lemaitre, Jean-Claude, 76480 SAINTE MARGUERITE SUR DUCLAIR (FR); Sakioglu, Ethem, 34776 ISTANBUL (TR)
(74) Mandataire: Jacobacci Coralis Harle

(56) Documents cités:
- WO-A1-2012/085465
- US-A1- 2010 192 496

## Description

La présente invention concerne un procédé de fabrication de faîtières en cellulose imprégnée de bitume ainsi que des machines de fabrication de telles faîtières.

Les éléments de couverture en cellulose imprégnée de bitume sont connus de longue date. Ils sont réalisés à partir d'une composition aqueuse de fibres de cellulose qui est séchée, traitée, conformée et imprégnée de bitume à chaud. On en connaît de divers types comme les panneaux ondulés et leurs accessoires comme les faîtières.

Les éléments de type panneau ondulé présentent l'avantage de pouvoir être réalisés au moins dans leur plus grande partie par des procédés en continu à partir d'un matelas continu de cellulose de densité suffisante pour le rendre stable dans le processus de fabrication des éléments de couverture. Cette stabilité résulte du fait que le matelas continu de cellulose est au moins partiellement séché lorsqu'il est travaillé.

La présente invention concerne plus spécifiquement l'optimisation de la fabrication des faîtières.

Les procédés classiques de fabrication des faîtières en cellulose imprégnée de bitume sont d'un rendement relativement faible car une étape de traitement en discontinu avec pressage dans un moule d'une plaque individuelle de cellulose est mise en oeuvre. Il en résulte également des manipulations relativement importantes des éléments traités du fait qu'ils sont sous forme de plaques individuelles.

Une des difficultés rencontrées dans la mise en oeuvre d'un processus en continu est la nécessité du découpage du matelas continu de cellulose en éléments de couverture individuels. Or, ce découpage peut être source de problèmes notamment lorsque le matelas à découper est déjà imprégné de bitume et/ou qu'il présente une surface ou un contour de forme courbe. Il en résulte notamment des risques d'encrassage des machines de découpe et/ou de déformation des éléments de couverture.

Il a été proposé dans le document WO2012/085465 un procédé de réalisation d'élément de couverture de toiture par moulage de fibres végétales. Il n'y est pas prévu de découpe des éléments. Le document US 2010/192496 décrit un procédé de réalisation d'un élément plat qui a subi des découpes transversales et longitudinales.

Il est ici proposé la mise en oeuvre de machines et des procédés qui optimisent la fabrication des faîtières et qui autorisent une certaine polyvalence dans les types de faîtière obtenus.

C'est ainsi que l'invention concerne un procédé de fabrication de faîtières en cellulose imprégnée de bitume, chaque faîtière ayant une forme générale de plaque de faîtière profilée dont la section transversale est symétrique par rapport à un plan longitudinal vertical médian et comporte un arrondi central concave vers le bas se poursuivant de chaque côté, latéralement, par un plat se terminant par une onde concave vers le bas, ladite faîtière comportant en outre à chacune de ses extrémités longitudinales une série de cannelures transversales.

Selon l'invention, on réalise un panneau de cellulose mis en forme, séché et imprégné de bitume, le panneau ayant une forme de profilé dont la section transversale est formée par la juxtaposition d'au moins deux sections transversales chacune identique à celle de ladite plaque de faîtière et des séries de cannelures transversales étant ménagées au voisinage des deux extrémités longitudinales du panneau et de part et d'autre d'au moins une ligne de séparation transversale fictive étendue entre les deux bords longitudinaux du panneau, et en ce qu'on découpe le panneau mis en forme, séché et imprégné de bitume, suivant une ligne de découpe longitudinale située entre les sections de faîtières juxtaposées, entre les ondes des plaques de faîtières, afin de former au moins deux sous-ensembles de faîtière(s) comportant chacune au moins une faîtière.

Plus généralement, pour fabriquer des faîtières en cellulose imprégnée de bitume, chaque faîtière ayant une forme allongée et symétrique par rapport à sa ligne médiane sur sa longueur et comportant médianement un arrondi concave vers le bas se poursuivant de chaque côté, latéralement, par un plat se terminant par une onde concave vers le bas, ladite faîtière comportant en outre à chacune de ses extrémités de la longueur une série de cannelures transversales, on réalise un panneau de cellulose mis en forme, séché et imprégné de bitume, ledit panneau comportant un ensemble de formes de faîtières, d'une part, alignées, en série, dans un premier sens du panneau (chaque alignement formant un sous ensemble de faîtières) et, d'autre part, juxtaposées parallèlement entre elles dans l'autre sens du panneau (les sous-ensembles de faîtières étant disposés en parallèles), onde contre onde, et on découpe entre elles lesdites formes dans une machine de découpe.

Dans divers modes de mise en oeuvre de l'invention, les moyens suivants pouvant être utilisés seuls ou selon toutes les combinaisons techniquement possibles, sont employés :
- des plaques de faîtières sont en outre alignées sur la longueur du panneau, chaque alignement formant un sous-ensemble (pouvant aussi être qualifiée de bande) de faitière(s),
- une première découpe du panneau est effectuée dans le sens de la longueur, entre les ondes, afin de former au moins deux sous-ensembles de faîtière(s),
- on réalise la découpe longitudinale du panneau dans un premier temps et sur un premier poste de découpe, avec au moins un couteau à disque rotatif afin de former au moins deux sous-ensembles de faîtière(s),
- une seconde découpe est effectuée sur les sous-ensembles (ou bandes) de faitières, transversalement, entre les plaques de faîtières, afin d'obtenir des faîtières individuelles,
- dans un deuxième temps et sur un second poste de découpe, on découpe en une seule opération lesdits au moins deux sous-ensembles de faîtières obtenus dans le premier temps, cette seconde découpe étant réalisée suivant une direction transversale, le long de la/des lignes de séparation transversales fictives,
- le second poste de découpe est rendu amovible afin de pouvoir produire soit des faîtières d'une première longueur en l'absence de second temps, soit des faîtières d'une deuxième longueur, inférieure à la première longueur, en présence du second temps,
- la découpe transversale du second poste de découpe est réalisée au moyen d'une cisaille guillotine à forme et contre-forme coupantes,
- pour un panneau donné, le premier temps et le second temps se recouvrent partiellement, la découpe longitudinale entre les sous-ensembles de faîtières n'étant pas terminée lorsque les sous-ensembles de faîtières sont coupés transversalement pour produire des plaques de faîtières individuelles de seconde longueur,
- pour un panneau donné, le premier temps et le second temps ne se recouvrent pas,
- la forme et la contre-forme coupantes ont des formes correspondant aux formes des sections transversales des plaques de faîtières avec pour chacune leurs arrondi, plats et ondes,
- on met en oeuvre une machine de découpe comportant le premier poste de découpe et le second poste de découpe amovible,
- le panneau de cellulose mis en forme, séché et imprégné de bitume, comportant un ensemble de plaques de faîtière comporte au moins deux plaques de faîtière par sous-ensemble de faîtières,
- le panneau de cellulose mis en forme, séché et imprégné de bitume, comportant un ensemble de plaques de faîtière comporte deux plaques de faîtière par sous-ensemble de faîtières,
- les panneaux mesurent approximativement 1 m x 2 m,
- un sous-ensemble de faîtières de deux plaques de faitières mesure approximativement 2 m x 0,5 m,
- une plaque de faîtière individuelle mesure approximativement 1 m x 0,5 m,
- le panneau de cellulose mis en forme, séché et imprégné de bitume, comportant un ensemble de plaques de faîtière comporte au moins deux sous-ensembles de faîtière(s), les sous-ensembles de faîtière(s) étant parallèles entre eux,
- le panneau de cellulose mis en forme, séché et imprégné de bitume, comportant un ensemble de plaques de faîtière comporte deux sous-ensembles de faîtière(s), les sous-ensembles de faîtière(s) étant parallèles entre eux,
- on met en oeuvre une machine de découpe pour un panneau de cellulose mis en forme, séché et imprégné de bitume qui comporte deux plaques de faîtières par sous-ensemble de faîtières et deux sous-ensembles de faîtières par panneau, les sous-ensembles de faîtières étant parallèles entre eux,
- on met en oeuvre une machine de formage en continu à partir d'un matelas continu de cellulose au moins partiellement séché, qui comporte, en amont, un premier poste de réalisation des cannelures sur le matelas continu de cellulose dans un premier sens dudit matelas continu et, en aval, un second poste de réalisation des arrondis et des ondes sur le matelas continu de cellulose dans le second sens dudit matelas continu, ledit matelas continu de cellulose formé étant ensuite découpé en panneaux après le formage dans ladite machine de formage,
- le premier poste de réalisation des cannelures sur le matelas continu de cellulose comporte des moyens de commande permettant de réaliser ou non selon la commande les séries de cannelures transversales de part et d'autre de ladite au moins une ligne de séparation transversale fictive étendue entre les deux bords longitudinaux du panneau,
- le premier poste de réalisation des cannelures sur le matelas continu de cellulose comporte des moyens de commande permettant de modifier le nombre de cannelures d'une série de cannelures pour les séries de cannelures transversales de part et d'autre de ladite au moins une ligne de séparation transversale fictive étendue entre les deux bords longitudinaux du panneau,
- on ne réalise pas de cannelure de chaque côté, c'est-à-dire de part et d'autre, de chaque ligne de séparation transversale fictive, lorsque la découpe transversale le long de la ligne de séparation transversale fictive ne sera pas effectuée,
- une série de cannelures comporte une seule cannelure,
- on réalise une seule cannelure de chaque côté, c'est-à-dire de part et d'autre, de chaque ligne de séparation transversale fictive, notamment lorsque la découpe transversale le long de la ligne de séparation transversale fictive ne sera pas effectuée,
- une série de cannelures comporte deux cannelures parallèles entre elles,
- le sens des cannelures est dans la longueur du matelas continu de cellulose,
- le sens des arrondis et ondes est dans la largeur du matelas continu de cellulose,
- le procédé comporte une étape d'enduction avec un composé d'enduction du matelas continu de cellulose avant passage dans la machine de formage,
- le composé d'enduction comporte une résine réticulable,
- la résine réticulable est réticulée par chauffage,
- le chauffage de la résine réticulable a lieu avant formage,
- le chauffage de la résine réticulable a lieu après formage,
- le composé d'enduction comporte un pigment,
- l'enduction est effectuée d'un seul côté du matelas continu de cellulose,
- l'enduction est effectuée du côté du matelas continu de cellulose destiné à être sur le dessus de la toiture dans l'élément de couverture,
- l'étape d'enduction est effectuée avec enduction de la face inférieure du matelas continu de cellulose,
- l'enduction est effectuée des deux côtés du matelas continu de cellulose,
- le procédé comporte une étape d'imprégnation de bitume du panneau après découpage en panneaux du matelas continu de cellulose ayant été formé dans ladite machine de formage,
- le procédé comporte en outre une étape de séchage final du panneau formé avant l'étape d'imprégnation de bitume,
- l'imprégnation de bitume du panneau s'effectue à chaud,
- le procédé comporte en outre une étape de refroidissement après l'étape d'imprégnation de bitume du panneau formé.

L'invention concerne également une machine de découpe d'un panneau de cellulose mis en forme, séché et imprégné de bitume destiné à produire des faitières, le panneau ayant une forme de profilé dont la section transversale est formée par la juxtaposition d'au moins deux sections transversales chacune identique à celle d'une plaque de faîtière et des séries de cannelures transversales étant ménagées au voisinage des extrémités longitudinales du panneau et de part et d'autre d'au moins une ligne de séparation transversale fictive étendue entre les deux bords longitudinaux du panneau, chaque faîtière ayant une forme générale profilée dont la section transversale est symétrique par rapport à un plan longitudinal vertical médian et comporte un arrondi central concave vers le bas se poursuivant de chaque côté, latéralement, par un plat se terminant par une onde concave vers le bas.

Ladite machine de découpe est spécialement configurée pour mise en oeuvre dans le procédé de fabrication de faîtières en cellulose imprégnée de bitume de l'invention, et elle comporte :
un premier poste de découpe dans lequel, dans un premier temps, le panneau peut être découpé dans le sens de la longueur avec au moins un couteau à disque rotatif suivant une ligne de découpe longitudinale située entre les sections de faîtières juxtaposées, entre les ondes des plaques de faîtières, afin de former au moins deux sous-ensembles de faîtière(s) comportant chacun au moins une faîtière, et
un second poste de découpe dans lequel, dans un second temps, lesdites au moins deux sous-ensembles de faîtières dudit panneau et obtenus dans le premier temps peuvent être découpés en une seule opération suivant une direction transversale, le long de la/des lignes de séparation transversales fictives, avec au moins une cisaille guillotine à forme et contre-forme coupantes,
le second poste de découpe étant amovible afin de pouvoir produire soit des faîtières d'une première longueur en l'absence de second temps, soit des faîtières d'une deuxième longueur, inférieure à la première longueur, en présence du second temps.

L'invention concerne également une machine de formage pour réalisation d'un panneau de cellulose destiné à produire des faîtières et comportant un ensemble de plaques de faîtières disposées, d'une part, en série, dans le premier sens du panneau et, d'autre part, parallèlement entre elles dans l'autre sens du panneau, chaque faîtière ayant une forme générale profilée dont la section transversale est symétrique par rapport à un plan longitudinal vertical médian et comporte un arrondi central concave vers le bas se poursuivant de chaque côté, latéralement, par un plat se terminant par une onde concave vers le bas, ladite faîtière comportant en outre à chacune de ses extrémités longitudinales une série de cannelures transversales.

Ladite machine de formage est spécialement configurée pour mise en oeuvre dans le procédé de fabrication de faîtières en cellulose imprégnée de bitume de l'invention, et elle comporte, en amont, un premier poste de réalisation des cannelures sur un matelas continu de cellulose dans un premier sens dudit matelas continu et, en aval, un second poste de réalisation des arrondis et des ondes de chaque plaque de faîtière dans le second sens dudit matelas continu.

Dans ladite machine de formage, le premier sens, celui des cannelures, est longitudinal, c'est à dire sur la longueur du matelas continu de cellulose, dans sa direction de déplacement, les cannelures étant allongées longitudinalement sur ledit matelas continu. Toujours dans ladite machine de formage, le second sens, celui des arrondis et ondes, est transversal, c'est à dire sur la largeur du matelas continu de cellulose, les arrondis et ondes étant allongés sur la largeur dudit matelas.

La présente invention, sans qu'elle en soit pour autant limitée, va maintenant être exemplifiée avec la description qui suit de modes de réalisation et de mise en oeuvre en relation avec :
la Figure 1 qui représente une vue latérale simplifiée d'un système d'enduction puis de formage à rouleau-contre rouleau et ondulatrice, d'un matelas continu de cellulose,
la Figure 2 qui représente une vue latérale simplifiée d'un système de découpes longitudinale et transversale,
la Figure 3 qui représente une vue en perspective de dessus, latéralement et aval d'un système de découpes longitudinale et transversale,
la Figure 4 qui représente en perspective un panneau formé, imprégné de bitume, avant son découpage permettant de former deux sous-ensembles ou bandes de faîtières (donc des faîtières de première longueur) ou, alors, quatre faîtières individuelles (donc des faîtières de seconde longueur) si les sous-ensembles ou bandes de faîtières sont découpées transversalement, et
la Figure 5 qui représente en perspective un panneau formé, imprégné de bitume, avant son découpage permettant de former deux sous-ensembles de faîtière qui ne seront pas découpés transversalement (permettant donc de former deux faîtières de première longueur).

L'invention est destinée à être mise en oeuvre dans un processus de fabrication de faîtières en cellulose imprégnée de bitume qui comporte les étapes principales suivantes :
- réalisation d'un matelas continu de cellulose d'une certaine épaisseur et qui est au moins partiellement séchée pour qu'elle puisse se tenir tout en passant dans les étapes suivantes,
- enduction du matelas continu de cellulose par une substance d'enduction, typiquement une résine et un éventuel pigment,
- formage du matelas continu de cellulose dans une machine de formage pour obtenir d'abord des cannelures puis des arrondis et des ondes correspondant à des formes de faîtières,
- éventuel séchage du matelas continu de cellulose formé,
- découpage du matelas continu de cellulose formé en panneaux,
- éventuel séchage des panneaux,
- imprégnation des panneaux par du bitume à chaud,
- découpe dans une machine de découpe de chaque panneau imprégné de bitume en sous-ensembles/bandes de faîtière(s) et, éventuellement, découpe des sous-ensembles/bandes de faîtières en faîtières individuelles.

De préférence, entre le formage et l'imprégnation par le bitume, au moins une étape de séchage est mise en oeuvre par chauffage, ce qui permet également de polymériser la substance d'enduction.

De préférence, après l'imprégnation par le bitume, une étape de refroidissement du panneau imprégné est mise en oeuvre.

Chaque plaque profilée de faîtière a la forme suivante que l'on peut retrouver sur les Figures 4 et 5 : elle est symétrique par rapport à son plan médian sur sa longueur avec, sur la ligne médiane correspondante un arrondi 13 concave vers le bas se poursuivant de chaque côté, latéralement, par un plat 14 se terminant par une onde 15 concave vers le bas, ladite faîtière comportant en outre à chacune de ses deux extrémités 21 de la longueur une série de cannelures 16 transversales s'étendant d'une onde à l'autre. Ces cannelures sont destinées à se chevaucher entre faîtières lors de la pose des faîtières afin d'améliorer l'étanchéité de la couverture.

Sur chaque panneau imprégné de bitume 10, les plaques de faîtières (ou plus généralement les formes de faîtières individuelles) sont alignées à la fois en série le long de sous-ensembles/bandes de faitières et juxtaposées en parallèle entre elles formant sur le panneau des sous-ensembles (bandes) de faîtières adjacents et parallèles entre eux. En pratique, un sous-ensemble ou bande de faîtière(s) peut comporter une seule ou plusieurs plaques/formes de faîtières alignées. Ainsi, deux sous-ensembles de faitières adjacents et donc parallèles, se réunissent le long 18 des ondes correspondantes de chacune des plaques de faitières desdits sous-ensembles de faîtières. Pour obtenir des sous-ensembles/bandes de faîtière(s), on découpe le panneau 10 entre 18 lesdites ondes, dans le sens de la longueur du panneau. Pour obtenir des faîtières individuelles, on découpe chaque sous-ensemble/bande de faîtières transversalement, dans sa largeur, en suivant la ligne de séparation transversale virtuelle 17 entre deux plaques ou formes de faîtières alignées dudit sous-ensemble de faîtières. Cette ligne de séparation transversale virtuelle 17 est étendue entre les deux bords longitudinaux 20 du panneau 10 et elle est dite virtuelle car elle sert à expliquer l'endroit où l'éventuelle découpe transversale des sous-ensembles/bandes de faîtières se fera si elle doit être faite.

Les découpes du panneau 10 pour obtenir des sous-ensembles/ bandes de faîtière(s) et pour obtenir des faîtières individuelles se font donc dans des directions perpendiculaires entre elles. L'invention permet, au choix, l'obtention de sous-ensembles/bandes de faîtières 11a, 11b, qui sont donc des éléments de couverture de grande longueur correspondant à la première longueur, grande longueur qui est typiquement multiple d'une longueur de faîtière individuelle, et/ou l'obtention de faîtières individuelles 12a, 12b, 12c, 12d. Dans une variante représentée Figure 5, lorsqu'on souhaite seulement produire des sous-ensembles/bandes de faîtière de première longueur (donc en absence de découpe transversale le long de la ligne de séparation transversale virtuelle 17), on ne réalise pas les cannelures entre les plaques/formes de faîtières des sous-ensembles/bandes. Dans une autre variante de production de sous-ensembles/bandes de faîtière (donc en absence de découpe transversale), on ne réalise que deux cannelures entre les plaques/formes de faîtières d'un sous-ensemble de faîtières au lieu de quatre cannelures. Dans encore une autre variante de production de sous-ensembles/bandes de faîtière (donc en absence de découpe transversale), on réalise les quatre cannelures entre les faîtières d'un sous-ensemble de faîtières, soit deux cannelures de chaque côté de la ligne de séparation transversale virtuelle 17.

Dans tous les cas, le panneau comporte au moins deux séries de cannelures 16 transversales et ces deux séries de cannelures correspondent à celles réalisées aux extrémités 21 du panneau.

On comprend qu'un sous-ensemble/bande de faîtière(s) peut, en fait, comporter une seule plaque/forme de faitière ou plusieurs alignées en série et que, dans ce dernier cas, elle peut être découpée transversalement pour produire des faîtières individuelles. Ces différentes possibilités dépendent notamment de la taille que l'on a choisie pour chaque plaque/forme de faitière (qui correspond à une faîtière individuelle) et de la largeur du matelas continu de cellulose qui sera formé par la machine de formage.

Dans cet exemple de réalisation, la longueur d'une faîtière individuelle est de 100 cm, sa largeur est de 48,5 cm, l'amplitude de l'arrondi 13 est de 38 mm et l'amplitude de l'onde 15 est de 15 mm. Les cannelures 16 sont réalisées par paires, les deux cannelures parallèles de la paire sont séparées de 83 mm et la cannelure extrême est à 68 mm du bord de largeur de la faîtière.

On va maintenant décrire l'installation de la Figure 1 en commençant par la gauche avec l'arrivée d'un matelas continu 19 de cellulose encore humide et qui passe dans une première machine 1 d'enduction de résine et éventuel pigment sur le dessous du matelas continu de cellulose. La résine et l'éventuel pigment pénètrent dans le matelas continu de cellulose. Ensuite, le matelas continu 19 de cellulose passe dans une deuxième machine 2 avec un système à rouleaux 22 et contre-rouleaux 22' afin de réaliser des cannelures/bossages sur ledit matelas continu par une opération de gaufrage. Une partie des rouleaux et des contre-rouleaux est amovible afin de permettre ou non la réalisation de certaines des cannelures selon les besoins. Comme on l'a vu en relation avec la Figure 5, il est possible de réaliser des faîtières allongées (un sous-ensemble avec une faîtière de première longueur) et, dans ce cas, il n'est pas nécessaire d'avoir des cannelures entre deux plaques/formes de faîtières en série comme dans le cas où l'on souhaite produire des faitières individuelles de seconde longueur.

Les cannelures sont allongées dans le sens de la longueur du matelas continu de cellulose, c'est à dire dans le sens de déplacement du matelas continu de cellulose dans la deuxième machine.

Ensuite le matelas continu de cellulose traverse la partie ondulatrice 3 de cette deuxième machine. Cette ondulatrice est constituée de deux arbres parallèles entraînés en rotation dans le même sens et de barres ondulatrices 23 provoquant un mouvement ondulatoire des barres pour réaliser des arrondis et ondes qui sont allongés transversalement, selon la largeur du matelas continu de cellulose.

En sortie de la deuxième machine, le matelas continu de cellulose est formé et des panneaux sont découpés dans ledit matelas continu formé. Si nécessaire, on procède au séchage final de la cellulose avant l'imprégnation par le bitume des panneaux. Les panneaux imprégnés de bitume passent ensuite dans une troisième machine de découpe qui est représentée sur les Figures 2 et 3.

Ainsi, avant l'entrée dans cette troisième machine, le matelas continu de cellulose initialement continu a subi un découpage en panneaux individuels et ce sont ces panneaux individuels, imprégnés de bitume, qui entrent dans ladite troisième machine pour découpe. De préférence, ce sont les panneaux qui sont imprégnés de bitume à chaud et le matelas continu formé est donc découpé en panneaux avant imprégnation de bitume. De préférence, les panneaux de cellulose, qui comportent des plaques/formes de faîtières suite à la mise en forme du matelas continu de cellulose et son découpage en panneaux, sont séchés avant d'être imprégnés de bitume.

Entre la deuxième machine et la troisième machine, les panneaux sont orientés de manière à ce que les arrondis et ondes qui étaient transversaux le long du matelas continu 19 de cellulose suite au formage dans la deuxième machine, soient, sur le panneau imprégné de bitume, longitudinales, c'est-à-dire dans le sens de déplacement du panneau imprégné de bitume dans la troisième machine.

Les panneaux en question, qui sont imprégnés de bitume, comportent donc plusieurs plaques/formes de faîtières disposées en série et en parallèle et la troisième machine va séparer ces plaques/formes de faîtières. Dans la troisième machine de découpe, la première découpe 4, découpe amont, sur la partie gauche des Figures 2, 3 est longitudinale pour obtenir des sous-ensembles/bandes de faitière(s) et la seconde découpe 5, plus en aval, sur la partie droite, est transversale afin d'obtenir des faîtières individuelles. Les panneaux 10 circulent sur des moyens de roulement 9 et sont entraînés par des moyens d'entraînement dans cette troisième machine.

La découpe longitudinale 4, découpe amont, du panneau imprégné de bitume, s'effectue entre les ondes, le long de la ligne 18 (Figures 4 et 5) du panneau comportant les plaques/formes de faîtières. Cette découpe longitudinale est effectuée par un couteau circulaire rotatif 6 et elle permet d'obtenir des sous-ensembles de faîtière(s). Pour un panneau correspondant à celui de la Figure 5 on obtient deux sous-ensembles correspondant chacun à une faitière 11a, 11b de grande longueur.

La présence des ondes et des arrondis rend difficile une découpe transversale du sous-ensemble de faîtières avec des méthodes traditionnelles et il a donc été mis en oeuvre pour la découpe aval transversale, un système de découpe avec couteau 7 et contre-couteau 7' (visible sur la Figure 2), actionné par des vérins hydrauliques 8 dans un massicot 5. Cette découpe transversale qui s'effectue entre les plaques/formes de faîtières le long de la ligne 17 (Figure 4) est optionnelle : en son absence on obtient des sous-ensembles/bandes de faîtière(s) 11a 11b (à partir du panneau de la Figure 5 pour ces références, mais c'est aussi possible à partir du panneau de la Figure 4) qui sont longues et si la découpe transversale est réalisée on obtient des faîtières individuelles 12a, 12b, 12c, 12d (plus particulièrement pour le panneau de la Figure 4) qui sont courtes. On indique que cette découpe transversale est optionnelle par le qualificatif d'amovible pour le second poste de découpe et on comprend bien que selon la structure de ce second poste de découpe, l'absence de découpe peut être obtenue par un non fonctionnement du second poste de découpe laissant passer librement les sous-ensembles/bandes de faîtière(s) et/ou un escamotage de ce second poste de découpe.

Bien entendu la présente invention n'est pas limitée aux modes de réalisation particuliers qui viennent d'être décrits, mais s'étend à toutes variantes et équivalents conformes à son esprit. Ainsi, on comprend bien que l'invention peut être déclinée selon de nombreuses autres possibilités sans pour autant sortir du cadre défini par la description et les revendications. Ainsi, le nombre de plaques/formes de faîtières sur un alignement, en série, (correspondant à un sous-ensemble/bande de faitière(s)) d'un panneau peut être adapté aux besoins/machines disponibles entre une seule plaque/forme ou plusieurs plaques/formes de faîtières, en série, le long du sous-ensemble de faîtière(s), typiquement deux formes/plaques de faîtières en série comme représenté Figure 4. De même, le nombre de juxtapositions en parallèle de plaques/formes de faîtières d'un panneau peut être adapté aux besoins/machines disponibles entre une seule ou plusieurs juxtapositions en parallèle, typiquement une seule juxtaposition (correspondant à deux sous-ensembles de faîtière(s) parallèles entre elles sur le panneau) comme représenté sur les Figures 4 et 5.

## Revendications

1. Procédé de fabrication de faîtières (11a, 11b ; 12a, 12b, 12c, 12d) en cellulose imprégnée de bitume, chaque faîtière ayant une forme générale de plaque de faîtière profilée dont la section transversale est symétrique par rapport à un plan longitudinal vertical médian et comporte un arrondi (13) central concave vers le bas se poursuivant de chaque côté, latéralement, par un plat (14) se terminant par une onde (15) concave vers le bas, ladite faîtière comportant en outre à chacune de ses extrémités longitudinales (21) une série de cannelures (16) transversales,
**caractérisé en ce qu'**on réalise un panneau (10) de cellulose mis en forme, séché et imprégné de bitume, le panneau (10) ayant une forme de profilé dont la section transversale est formée par la juxtaposition d'au moins deux sections transversales chacune identique à celle de ladite plaque de faîtière et des séries de cannelures transversales étant ménagées au voisinage des deux extrémités longitudinales (21) du panneau et de part et d'autre d'au moins une ligne de séparation transversale fictive (17) étendue entre les deux bords longitudinaux (20) du panneau, et **en ce qu'**on découpe le panneau (10) mis en forme, séché et imprégné de bitume, suivant une ligne de découpe longitudinale (18) située entre les sections de faîtières juxtaposées, entre les ondes des plaques de faîtières, afin de former au moins deux sous-ensembles de faîtière(s) comportant chacun au moins une faîtière (11a, 11b ; 12a, 12b, 12c, 12d).

2. Procédé selon la revendication 1, **caractérisé en ce qu'**on réalise la découpe longitudinale du panneau (10) dans un premier temps et sur un premier poste de découpe (4), avec au moins un couteau à disque rotatif (6) afin de former lesdits au moins deux sous-ensembles de faîtière(s) (11a, 11b ; 12a, 12b, 12c, 12d).

3. Procédé selon la revendication 2, **caractérisé en ce que** dans un deuxième temps et sur un second poste de découpe, on découpe en une seule opération lesdits au moins deux sous-ensembles de faîtières obtenus dans le premier temps, cette seconde découpe étant réalisée suivant une direction transversale, le long de la/des lignes de séparation transversales fictives (17).

4. Procédé selon la revendication 3, **caractérisé en ce que** le second poste de découpe est rendu amovible afin de pouvoir produire soit des faîtières d'une première longueur (11a, 11b) en l'absence de second temps, soit des faîtières (12a, 12b, 12c, 12d) d'une deuxième longueur, inférieure à la première longueur, en présence du second temps.

5. Procédé selon l'une des revendications 3 et 4, **caractérisé en ce que** la découpe transversale du second poste de découpe est réalisée au moyen d'une cisaille guillotine (5) à forme (7) et contre-forme coupantes.

6. Procédé selon la revendication 5, **caractérisé en ce que** la forme et la contre-forme coupantes ont des formes correspondant aux formes des sections transversales des plaques de faîtières avec pour chacune leurs arrondi, plats et ondes.

7. Procédé selon l'une quelconque des revendications précédentes, **caractérisé en ce qu'**on met en oeuvre une machine de formage (2, 3) en continu à partir d'un matelas continu (19) de cellulose au moins partiellement séché, qui comporte, en amont, un premier poste (2) de réalisation des cannelures sur le matelas continu (19) de cellulose dans un premier sens dudit matelas continu et, en aval, un second poste (3) de réalisation des arrondis et des ondes sur ledit matelas continu de cellulose dans le second sens dudit matelas continu, ledit matelas continu de cellulose formé étant ensuite découpé en panneaux (10) après le formage dans ladite machine de formage.

8. Procédé selon la revendication 7, **caractérisé en ce que** le premier poste (2) de réalisation des cannelures sur le matelas continu (19) de cellulose comporte des moyens de commande permettant de réaliser ou non selon la commande les séries de cannelures transversales de part et d'autre de ladite au moins une ligne de séparation transversale fictive (17) étendue entre les deux bords longitudinaux (20) du panneau.

9. Procédé selon la revendication 8, caractérisé en ce le premier sens, le sens des cannelures (16), est dans la longueur du matelas continu (19) de cellulose, et le second sens, le sens des arrondis (13) et ondes (15), est dans la largeur du matelas continu (19) de cellulose.

10. Procédé selon l'une des revendications 7, 8 ou 9, **caractérisé en ce qu'**il comporte une étape d'enduction (1) avec un composé d'enduction du matelas continu (19) de cellulose avant passage dans la machine de formage (2, 3).

11. Procédé selon l'une des revendications 7 à 10, **caractérisé en ce qu'**il comporte une étape d'imprégnation de bitume du panneau après découpage en panneaux (10) du matelas continu (19) de cellulose ayant été formé dans ladite machine de formage (2, 3).

12. Machine de découpe d'un panneau (10) de cellulose mis en forme, séché et imprégné de bitume destiné à produire des faîtières, le panneau (10) ayant une forme de profilé dont la section transversale est formée par la juxtaposition d'au moins deux sections transversales chacune identique à celle d'une plaque de faîtière et des séries de cannelures (16) transversales étant ménagées au voisinage des extrémités longitudinales (21) du panneau (10) et de part et d'autre d'au moins une ligne de séparation transversale fictive (17) étendue entre les deux bords longitudinaux (20) du panneau, chaque faîtière ayant une forme générale profilée dont la section transversale est symétrique par rapport à un plan longitudinal vertical médian et comporte un arrondi (13) central concave vers le bas se poursuivant de chaque côté, latéralement, par un plat (14) se terminant par une onde (15) concave vers le bas,
**caractérisée en ce que** ladite machine de découpe est spécialement configurée pour une mise en oeuvre dans le procédé de fabrication de faîtières en cellulose imprégnée de bitume de l'une quelconque des revendications précédentes, et qu'elle comporte :
un premier poste de découpe (4) dans lequel, dans un premier temps, le panneau (10) peut être découpé dans le sens de la longueur avec au moins un couteau à disque rotatif (6) suivant une ligne de découpe longitudinale (18) située entre les sections de faîtières juxtaposées, entre les ondes des plaques de faîtières, afin de former au moins deux sous-ensembles de faîtière(s) comportant chacun au moins une faîtière (11a, 11b ; 12a, 12b, 12c, 12d), et
un second poste de découpe (5) dans lequel, dans un second temps, lesdits au moins deux sous-ensembles de faîtières dudit panneau (10) et obtenus dans le premier temps peuvent être découpés en une seule opération suivant une direction transversale, le long de la/des lignes de séparation transversales fictives (17), avec au moins une cisaille guillotine (5) à forme (7) et contre-forme coupantes, la forme et la contre-forme coupantes ayant des formes correspondant aux formes des sections transversales des plaques de faîtières avec pour chacune leurs arrondi, plats et ondes,
le second poste de découpe étant amovible afin de pouvoir produire soit des faîtières d'une première longueur (11a, 11b) en l'absence de second temps, soit des faîtières (12a, 12b, 12c, 12d) d'une deuxième longueur, inférieure à la première longueur, en présence du second temps.

13. Machine de formage pour réalisation d'un panneau (10) de cellulose destiné à produire des faîtières et comportant un ensemble de plaques de faîtières disposées, d'une part, en série, dans le premier sens du panneau et, d'autre part, parallèlement entre elles dans l'autre sens du panneau, chaque faîtière ayant une forme générale profilée dont la section transversale est symétrique par rapport à un plan longitudinal vertical médian et comporte un arrondi (13) central concave vers le bas se poursuivant de chaque côté, latéralement, par un plat (14) se terminant par une onde (15) concave vers le bas, ladite faîtière comportant en outre à chacune de ses extrémités longitudinales (21) une série de cannelures (16) transversales,
**caractérisée en ce que** ladite machine de formage (2, 3) est spécialement configurée pour une mise en oeuvre dans le procédé de fabrication de faîtières en cellulose imprégnée de bitume de l'une quelconque des revendications 7 à 9, et qu'elle comporte, en amont, un premier poste (2) de réalisation des cannelures sur un matelas continu (19) de cellulose dans un premier sens dudit matelas continu (19) et, en aval, un second poste (3) de réalisation des arrondis et des ondes de chaque plaque de faîtière dans le second sens dudit matelas continu (19).

## Patentansprüche

1. Verfahren zum Herstellen von mit Bitumen imprägnierten Zellulosedachfrstziegeln (11a, 11b; 12a, 12b, 12c, 12d), wobei jeder Firstziegel die allgemeine Form einer profilierten Firstplatte hat, deren Querschnitt zu einer längsgerichteten senkrechten Mittelebene symmetrisch ist und eine zentrale, nach unten konkave Rundung (13) aufweist, die sich seitlich auf jeder Seite mit einem flachen Teil (14) fortsetzt, der mit einer nach unten konkaven Welle (15) abschließt, wobei der Firstziegel außerdem an jedem seiner Längsenden (21) eine Reihe quer verlaufender Rillen (16) aufweist,
**dadurch gekennzeichnet, daß** eine geformte, getrocknete und mit Bitumen imprägnierte Zelluloseplatte (10) hergestellt wird, wobei die Platte (10) eine Profilform aufweist, deren Querschnitt durch die Aneinanderreihung von wenigstens zwei Querschnitten gebildet ist, von denen jeder mit dem der Firstplatte identisch ist, und im Bereich der beiden Längsenden (21) der Platte und beiderseits wenigstens einer fiktiven quer verlaufenden, sich zwischen den beiden Längsrändern (20) der Platte erstreckenden Trennlinie (17) Reihen von quer verlaufenden Rillen gebildet sind, und daß die geformte, getrocknete und mit Bitumen imprägnierte Zelluloseplatte (10) entlang einer zwischen den aneinandergereihten Firstziegelabschnitten liegenden längsgerichteten Trennlinie (18) zwischen den Wellen der Firstplatte zerteilt wird, um wenigstens zwei Untereinheiten von Firstziegeln zu bilden, von denen jede wenigstens einen Firstziegel (11a, 11b; 12a, 12b, 12c, 12d) aufweist.

2. Verfahren gemäß Anspruch 1, **dadurch gekennzeichnet, daß** der Längsschnitt der Platte (10) in einem ersten Schritt und an einer ersten Schnittstation mit wenigstens einem Messer mit rotierender Scheibe (6) erfolgt, um die wenigstens zwei Untereinheiten von Firstziegeln (11a, 11b; 12a, 12b, 12c, 12d) zu bilden.

3. Verfahren gemäß Anspruch 2, dadurch gelcennzeichnet, daß in einem zweiten Schritt und an einer zweiten Schnittstation in einem einzigen Vorgang die im ersten Schritt erhaltenen wenigstens zwei Untereinheiten von Firstziegeln zerteilt werden, wobei dieser zweite Schnitt in einer Querrichtung entlang der fiktiven quer verlaufenden Trennlinie(n) (17) ausgeführt wird.

4. Verfahren gemäß Anspruch 3, **dadurch gekennzeichnet, daß** die zweite Schnittstation abnehmbar ausgelegt ist, damit man entweder bei Nichtvorhandensein eines zweiten Schritts Firstziegel (11a, 11b) einer ersten Länge oder bei Vorhandensein eines zweiten Schritts Firstziegel (12a, 12b, 12c, 12d) einer zweiten Länge, die kürzer als die erste Länge ist, herstellen kann.

5. Verfahren gemäß einem der Ansprüche 3 und 4, **dadurch gekennzeichnet, daß** der quer verlaufende Schnitt der zweiten Schnittstation mittels einer Tafelschere (5) mit schneidender Form (7) und Gegenform ausgerührt wird.

6. Verfahren gemäß Anspruch 5, **dadurch gekennzeichnet, daß** die schneidende Form und Gegenform Formen aufweisen, die den Querschnitten der Firstplatten mit deren Rundungen, flachen Teilen und Wellen entsprechen.

7. Verfahren gemäß einem der vorangehende Ansprüche, **dadurch gekennzeichnet, daß** eine eine wenigstens teilweise getrocknete durchgehende Zellulosematte (19) kontinuierlich verarbeitende Formungsmaschine (2, 3) eingesetzt wird, die vorangehend eine erste Station (2) zum Bilden der Rillen auf der durchgehenden Zellulosematte (19) in einer ersten Richtung der durchgehenden Matte und hinten anschließend eine zweite Station (3) zum Bilden der Rundungen und der Wellen auf der durchgehenden Zellulosematte in der zweiten Richtung der durchgehenden Matte aufweist, wobei die geformte durchgehende Zellulosematte anschließend nach der Formung in der Formungsmaschine in Platten (10) zerschnitten wird.

8. Verfahren gemäß Anspruch 7, **dadurch gekennzeichnet, daß** die erste Station (2) zum Bilden der Rillen auf der durchgehenden Zellulosematte (19) Steuerungsmittel aufweist, die ermöglichen, die Reihen von quer verlaufenden Rillen je nach Steuerung beiderseits der wenigstens einen fiktiven sich zwischen den beiden Längsrändern (20) der Platte erstreckenden Trennlinie (17) zu bilden oder nicht zu bilden.

9. Verfahren gemäß Anspruch 8, **dadurch gekennzeichnet, daß** die erste Richtung, die Richtung der Rillen (16), in der Richtung der Länge der durchgehenden Zellulosematte (19) verläuft und daß die zweite Richtung, die Richtung der Rundungen (13) und der Wellen (15), in der Richtung der Breite der durchgehenden Zellulosematte (19) verläuft.

10. Verfahren gemäß einem der Ansprüche 7, 8 oder 9, **dadurch gekennzeichnet, daß** es vor dem Eintritt in die Formungsmaschine (2, 3) einen Schritt (1) der Beschichtung der durchgehenden Zellulosematte (19) mit einer Beschichtungskomponente gibt.

11. Verfahren gemäß einem der Ansprüche 7 bis 10, **dadurch gekennzeichnet, daß** es nach dem Zerteilen der in der Formungsmaschine (2, 3) geformten durchgehenden Zellulosematte (19) in Platten (10) einen Schritt des Imprägnierens der Platte mit Bitumen aufweist.

12. Maschine zum Zerteilen einer geformten, getrockneten und mit Bitumen imprägnierten und zum Bilden von Firstziegeln bestimmten Zelluloseplatte (10), wobei die Platte (10) eine Profilform aufweist, deren Querschnitt durch die Aneinanderreihung von wenigstens zwei Querschnitten gebildet ist, von denen jeder mit dem der Firstplatte identisch ist, und im Bereich der beiden Längsenden (21) der Platte (10) und beiderseits wenigstens einer fktiven quer verlaufenden, sich zwischen den beiden Längsrändern (20) der Platte erstreckenden Trennlinie (17) Reihen von quer verlaufenden Rillen gebildet sind, wobei jeder Firstziegel eine allgemeine mit Profil versehene Form hat, deren Querschnitt zu einer längsgerichteten senkrechten Mittelebene symmetrisch ist und eine zentrale, nach unten konkave Rundung (13) aufweist, die sich seitlich auf jeder Seite mit einem flachen Teil (14) fortsetzt, der mit einer nach unten konkaven Welle (15) abschließt,
**dadurch gekennzeichnet, daß** die Maschine zum Zerteilen speziell für einen Einsatz bei dem Verfahren zum Herstellen von mit Bitumen imprägnierten Zellulosedachfirstziegeln gemäß einem der vorangehenden Ansprüche ausgelegt ist und daß sie eine erste Schnittstation (4), an der die Platte (10) in einem ersten Schritt in der Längsrichtung mit wenigstens einem Messer mit rotierender Scheibe (6) entlang einer zwischen den aneinandergereihten Firstziegelabschnitten liegenden längsgerichteten Trennlinie (18) zwischen den Wellen der Firstplatte zerteilt werden kann, um wenigstens zwei Untereinheiten von Firstziegeln zu bilden, von denen jede wenigstens einen Firstziegel (11a, 11b; 12a, 12b, 12c, 12d) aufweist, und
eine zweite Schnittstation (5), an der in einem zweiten Schritt die im ersten Schritt erhaltenen wenigstens zwei Untereinheiten von Firstziegeln in einem einzigen Vorgang in einer Querrichtung entlang der fiktiven quer verlaufenden Trennlinie(n) (17) mittels einer Tafelschere (5) mit schneidender Form (7) und Gegenform zerteilt werden können, wobei die schneidende Form und Gegenform Formen aufweisen, die den Querschnitten der Firstplatten mit deren Rundungen, flachen Teilen und Wellen entsprechen, aufweist,
wobei die zweite Schnittstation abnehmbar ausgelegt ist, damit man entweder bei Nichtvorhandensein eines zweiten Schritts Firstziegel (11a, 11b) einer ersten Länge oder bei Vorhandensein eines zweiten Schritts Firstziegel (12a, 12b, 12c, 12d) einer zweiten Länge, die kürzer als die erste Länge ist, herstellen kann.

13. Formungsmaschine zum Herstellen einer Zelluloseplatte (10), die zum Fertigen von Firstplatten bestimmt ist und eine Gesamtheit von Firstplatten aufweist, die einerseits in der ersten Richtung der Platte in Reihe und andererseits in der zweiten Richtung der Platte zueinander parallel angeordnet sind, wobei jede Firstplatte eine allgemeine Profilform aufweist, deren Querschnitt zu einer längsgerichteten senkrechten Mittelebene symmetrisch ist und eine zentrale, nach unten konkave Rundung (13) aufweist, die sich seitlich auf jeder Seite mit einem flachen Teil (14) fortsetzt, der mit einer nach unten konkaven Welle (15) abschließt, wobei der Firstziegel außerdem an jedem seiner Längsenden (21) eine Reihe quer verlaufender Rillen (16) aufweist,
**dadurch gekennzeichnet, daß** die Formungsmaschine (2, 3) speziell für einen Einsatz bei dem Verfahren zum Herstellen von mit Bitumen imprägnierten Zellulosedachfirstziegeln gemäß einem der Ansprüche 7 bis 9 ausgelegt ist und daß sie vorangehend eine erste Station (2) zum Bilden der Rillen auf der durchgehenden Zellulosematte (19) in einer ersten Richtung der durchgehenden Matte und hinten anschließend eine zweite Station (3) zum Bilden der Rundungen und der Wellen jeder Firstplatte in der zweiten Richtung der durchgehenden Matte (19) aufweist.

## Claims

1. A method of fabricating bitumen impregnated cellulose ridge tiles (11a, 11b; 12a, 12b, 12c, 12d), each ridge tile having the general shape of a profiled ridge tile plate of cross-section that is symmetrical about a vertical longitudinal midplane and that comprises a downwardly concave central ridge (13) extended laterally on either side by a flat (14) that terminates in a downwardly concave corrugation (15), said ridge tile further including a series of transverse ribs (16) at each of its longitudinal ends (21), the method being **characterized in that** a shaped, dried, and bitumen impregnated cellulose panel (10) is made, the panel (10) being in the form of a section member of cross-section that is formed by juxtaposing at least two cross-sections, each identical to the cross-section of said ridge tile plate, with series of transverse ribs being formed in the vicinity of both longitudinal ends (21) of the panel and on either side of at least one virtual transverse separation line (17) extending between the two longitudinal edges (20) of the panel, and **in that** the shaped, dried, and bitumen impregnated panel (10) is cut along a longitudinal line of cut (18) situated between the juxtaposed ridge tile sections, between the corrugations of the ridge tile plates so as to form at least two ridge tile(s) subassemblies, each including at least one ridge tile (11a, 11b; 12a, 12b, 12c, 12d).

2. A method according to claim 1, **characterized in that** the longitudinal cutting of the panel (10) is performed in a first cutting operation in a first cutting station (4) using at least one rotary disk blade (6) in order to form said at least two ridge tile(s) subassemblies (11a, 11b; 12a, 12b, 12c, 12d).

3. A method according to claim 2, **characterized in that** said at least two ridge tile subassemblies as obtained in the first cutting operation are cut apart in a second operation in a second cutting station, the second cutting operation being performed in a transverse direction along the virtual transverse separation line(s) (17).

4. A method according to claim 3, **characterized in that** the second cutting station is made removable so as to make it possible either to produce ridge tiles of a first length (11a, 11b) in the absence of the second cutting operation, or else ridge tiles (12a, 12b, 12c, 12d) of a second length, shorter than the first length, in the presence of the second cutting operation.

5. A method according to claim 3 or claim 4, **characterized in that** the transverse cutting in the second cutting station is performed by means of guillotine shears (5) with cutting shape (7) and counter-shape.

6. A method according to claim 5, **characterized in that** the cutting shape and counter-shape are shapes corresponding to the shapes of the cross-sections of the ridge tile plates including the ridges, the flats, and the corrugations of each of them.

7. A method according to any preceding claim, **characterized in that** a continuous forming machine (2, 3) is used acting on a continuous cellulose mat (19) that is at least partially dried, the machine comprising, upstream, a first station (2) for making ribs in the continuous cellulose mat (19) in a first direction relative to said continuous mat, and downstream, a second station (3) for making ridges and corrugations in said continuous cellulose mat in the second direction of said continuous mat, said shaped continuous cellulose mat subsequently being cut up into panels (10) after shaping in said shaping machine.

8. A method according to claim 7, **characterized in that** the first station (2) for forming ribs in the continuous cellulose mat (19) have control means for making or not making on command the series of transverse ribs on either side of said at least one virtual transverse separation line (17) extending between the two longitudinal edges (20) of the panel.

9. A method according to claim 8, **characterized in that** the first direction, the direction of the ribs (16), is lengthwise relative to the continuous cellulose mat (19), and the second direction, the ridge (13) and the corrugation (15) direction, is widthwise relative to the continuous cellulose mat (19).

10. A method according to any one of claims 7, 8, and 9, **characterized in that** it includes a step (1) of coating the continuous cellulose mat (19) with a coating compound prior to passing through the shaping machine (2, 3).

11. A method according to any one of claims 7 to 10, **characterized in that** it includes a step of impregnating the panel with bitumen after cutting into panels (10) the continuous cellulose mat (19) that has been formed in said shaping machine (2, 3).

12. A machine for cutting a cellulose panel (10) that has been shaped, dried, and impregnated with bitumen in order to produce ridge tiles, the panel (10) being in the form of a section member of cross-section that is made up by juxtaposing at least two cross-sections, each identical to the cross-section of a ridge tile plate, with series of transverse ribs (16) being provided in the vicinity of the longitudinal ends (21) of the panel (10) and on either side of at least one virtual transverse separation line (17) extending between the two longitudinal edges (20) of the panel, each ridge tile having a generally profiled shape of cross-section that is symmetrical about a vertical longitudinal midplane and that comprises a downwardly concave central ridge (13) extended laterally on either side by a flat (14) that terminates in a downwardly concave corrugation (15),
said cutting machine being **characterized in that** it is specially configured for being used in the method according to any preceding claim for fabricating bitumen impregnated cellulose ridge tiles, and that it comprises:
a first cutting station (4) in which, in a first operation, the panel (10) can be cut in the length direction using at least one rotary disk blade (6) along a longitudinal line of cut (18) situated between the juxtaposed ridge tile sections between the corrugations of the ridge tile plates in order to form at least two ridge tile(s) subassemblies, each comprising at least one ridge tile (11a, 11b; 12a, 12b, 12c, 12d); and
a second cutting station (5) in which, in a second operation, said at least two ridge tile subassemblies of said panel (10) as obtained in the first operation can be cut apart in a single operation in a transverse direction along the virtual transverse separation line(s) (17), using at least guillotine shears (5) having cutting shape (7) and counter-shape;
the second cutting station being removable in order to make it possible to produce either ridge tiles of a first length (11a, 11b) in the absence of the second operation, or else ridge tiles (12a, 12b, 12c, 12c) of a second length, shorter than the first length, in the presence of the second cutting operation.

13. A shaping machine for making a cellulose panel (10) in order to produce ridge tiles and comprising a set of ridge tile plates arranged firstly in series in the first direction of the panel and secondly mutually in parallel in the other direction of the panel, each ridge tile having a generally profiled shape of cross-section that is symmetrical about a vertical longitudinal midplane and that comprises a downwardly concave central ridge (13) extended laterally on either side by a flat (14) that terminates in a downwardly concave corrugation (15), said ridge tiles further including a series of transverse ribs (16) at each of its longitudinal ends (21),
said shaping machine (2, 3) being **characterized in that** it is specially configured for use in the method of fabricating bitumen impregnated cellulose ridge tiles according to any one of claims 7 to 9, and **in that** it comprises, upstream, a first station (2) for making ribs in a continuous cellulose mat (19) in a first direction of said continuous mat (19), and downstream, a second station (3) for making ridges and corrugations in each ridge tile plate in the second direction of said continuous mat (19).
